# EUROPÄISCHE PATENTSCHRIFT

(11) **EP 1 318 872 B1**
(45) Veröffentlichungstag und Bekanntmachung des Hinweises auf die Patenterteilung: **24.03.2004**
(21) Anmeldenummer: 01978363.8
(22) Anmeldetag: 13.09.2001
(51) Int. Cl.: B05B 3/04, B05B 1/16

(54) **ROTORDÜSE, INSBESONDERE FÜR EIN HOCHDRUCKREINIGUNGSGERÄT**
ROTOR NOZZLE, IN PARTICULAR, FOR A HIGH-PRESSURE CLEANING DEVICE
BUSE ROTORIQUE, NOTAMMENT POUR APPAREIL DE NETTOYAGE HAUTE PRESSION

(30) Priorität: 22.09.2000 DE 10047049
(43) Veröffentlichungstag der Anmeldung: 18.06.2003
(73) Patentinhaber: Alfred Kärcher GmbH & Co. KG, 71364 Winnenden (DE)
(72) Erfinder: BINDER, Jürgen, 71397 Leutenbach (DE); HOFER, Thomas, 71549 Auenwald (DE)
(74) Vertreter: Hoeger, Stellrecht & Partner
(86) Internationale Anmeldenummer: PCT/EP2001/010546
(87) Internationale Veröffentlichungsnummer: WO 2002/026389

(56) Entgegenhaltungen:
- EP-A- 0 974 399
- DE-A- 19 709 120
- IT-A- BZ 940 034
- US-A- 5 328 097

## Beschreibung

Die Erfindung betrifft eine Rotordüse, insbesondere für ein Hochdruckreinigungsgerät, mit einem Gehäuse und einem darin angeordneten, einen Durchströmungskanal aufweisenden Rotorkörper, der mit einem balligen Lagerteil in einer eine Austrittsöffnung des Gehäuses umgebenden Lagerpfanne aufgenommen ist, mit einem das Gehäuse auf der der Lagerpfanne gegenüberliegenden Seite verschließenden Abschlußteil, in dem mehrere selektiv verschließbare Durchlässe angeordnet sind, die von einer Einlaßseite her in den den Rotorkörper aufnehmenden Innenraum des Gehäuses bzw. in Strömungskanäle im Gehäuse einmünden, die zu weiteren Auslässen des Gehäuses führen.

Eine derartige Rotordüse ist beispielsweise aus der DE 43 19 743 A1 bekannt. Es sind dabei zwei Durchlässe im Abschlußteil vorgesehen, die über einen kugelförmigen Verschlußkörper selektiv freigegeben oder verschlossen werden können, so daß wahlweise Flüssigkeit zentral in den von dem Gehäuse abgeschlossenen Innenraum oder tangential in diesen eingeführt werden kann.

Aus Platzgründen ist es außerordentlich schwierig, mehr als diese zwei Durchlässe im Abschlußteil unterzubringen. Außerdem ist es kaum möglich, ohne Vergrößerung des Durchmessers der Rotordüse zusätzliche Abgabemöglichkeiten für die Flüssigkeit vorzusehen, beispielsweise über feststehende Kompaktdüsen oder Flachstrahldüsen.

Es ist Aufgabe der Erfindung, eine gattungsgemäße Rotordüse so auszugestalten, daß unter Beibehaltung einer geringen Baugröße einer solchen Rotordüse die Möglichkeit für zusätzliche Durchlässe und Abgabestellen für die Flüssigkeit geschaffen wird.

Diese Aufgabe wird bei einer Rotordüse der eingangs beschriebenen Art erfindungsgemäß dadurch gelöst, daß das Abschlußteil sich in seiner vom Innenraum des Gehäuses zu seiner Einlaßseite hin führenden Längsrichtung stufig verbreitert, daß das Abschlußteil in eine sich entsprechend erweiternde stufige Aufnahmeöffnung im Gehäuse eingesetzt ist, daß jeweils oberhalb und unterhalb einer Stufe des Abschlußteils eine Abdichtung zwischen Abschlußteil und der Innenwand der Aufnahmeöffnung vorgesehen ist, daß im Bereich mindestens einer Stufe ein Auslaß für einen Durchlaß des Abschlußteils angeordnet ist und daß im Bereich dieser Stufe ein Strömungskanal im Gehäuse beginnt.

Diese Ausgestaltung ermöglicht es, zusätzlich zu den bekannten zentralen Durchlässen im Abschlußteil weitere Durchlässe unterzubringen und diese in platzsparender Weise mit Strömungskanälen zu verbinden, die in die Wand des Gehäuses eingearbeitet sind und die neben dem Innenraum des Gehäuses im Gehäuse selbst, also in der Gehäusewand, verlaufen und zu weiteren Abgabestellen für die Flüssigkeit führen. Insgesamt wird dadurch die Baugröße der Rotordüse nicht vergrößert, der zur Verfügung stehende Raum wird vielmehr durch die stufige Ausgestaltung des Abschlußteils und die Verbindung der Durchlässe mit den Strömungskanälen im Bereich der Stufen optimal ausgenutzt.

Insbesondere kann vorgesehen sein, daß die Auslässe der im Bereich der Stufen angeordneten Durchlässe in Höhe der Stufe quer zur Längsrichtung aus dem Abschlußteil austreten.

Die Strömungskanäle können im Bereich der Stufen in Längsrichtung im Gehäuse verlaufen, sich also außenseitig an den Innenraum anlegen. Durch die Anordnung der Strömungskanäle parallel zur Längsrichtung des Gehäuses wird in radialer Richtung ein minimaler Platzbedarf erzeugt, da die Strömungskanäle im Bereich der Stufe angeordnet sind, stehen sie in radialer Richtung nicht über den breitesten Teil des Abschlußteiles vor, sondern befinden sich innerhalb der Kontur des Abschlußteils.

Günstig ist es, wenn die Stufen des Abschlußteils und die Stufen des Gehäuses in Längsrichtung geringfügig gegeneinander versetzt sind, so daß zwischen ihnen ein Spalt entsteht, der eine Strömungsverbindung zwischen dem Auslaß eines Durchlasses und dem Beginn eines Strömungskanals herstellt.

Eine besonders bevorzugte Ausgestaltung ergibt sich dann, wenn in Längsrichtung aufeinanderfolgende Stufen auf gegenüberliegenden Seiten des Abschlußteils angeordnet sind. Es kann dann auf beiden Seiten des Abschlußteils der Raum oberhalb der Stufen für die Aufnahme des Strömungskanals genutzt werden, so daß sich eine optimale Raumausnutzung ergibt.

Bei einer besonders bevorzugten Ausführungsform ist vorgesehen, daß die durch die Stufen voneinander getrennten Abschnitte des Abschlußteils jeweils kreis-zylinderförmig ausgebildet sind. Dieses Abschlußteil ist dann in entsprechend kreiszylinderförmige Abschnitte der Aufnahmeöffnung abgedichtet eingesetzt.

Die Längsachsen der kreiszylinderförmigen Abschnitte, die zu beiden Seiten an einen dazwischenliegenden Abschnitt anschließen, sind dabei vorzugsweise konzentrisch zueinander angeordnet, während die Längsachse des dazwischenliegenden Abschnittes demgegenüber seitlich versetzt ist. Dadurch ergeben sich zwangsläufig Stufen im Übergangsbereich, die im wesentlichen auf gegenüberliegenden Seiten des Abschlußteils angeordnet sind.

Dabei ist es vorteilhaft, wenn der Durchmesser des dazwischenliegenden Abschnittes so gewählt ist, daß dieser auf seiner der Stufe gegenüberliegenden Seite stufenlos in den anschließenden breiteren Abschnitt übergeht.

Auch ist es günstig, wenn der Durchmesser des schmaleren Abschnittes so gewählt ist, daß dieser an seiner der Stufe gegenüberliegenden Seite stufenlos in den dazwischenliegenden Abschnitt übergeht. Auf diese Weise erstrecken sich die Stufen nur über einen Teil des Umfanges des Abschlußteils und werden zur gegenüberliegenden Seite immer schmaler.

Zur Abdichtung des Abschlußteils gegenüber der Innenwand der Aufnahmebohrung können O-Ringdichtungen vorgesehen sein, die vorzugsweise in Umfangsnuten des Abschlußteiles eingelegt sind.

Bei einer abgewandelten Ausführungsform ist vorgesehen, daß zur Abdichtung des Abschlußteils gegenüber der Innenwand der Aufnahmebohrung das Abschlußteil mit dem Gehäuse verbindende Schweißnähte vorgesehen sind. Es kann sich beispielsweise bei Verwendung eines thermoplastischen Kunststoffmaterials für das Abschiußteil und für das Gehäuse um eine Schweißverbindung handeln, die durch sehr lokalisiertes Aufbringen von Ultra- schallenergie hergestellt wird.

Die Strömungskanäle im Gehäuse führen vorzugsweise zu Düsenkörpem, die einen Auslaß für die Strömungskanäle bilden, beispielsweise Flachstrahldüsen oder Sprühdüsen zur Abgabe einer Reinigungschemikalie.

Diese Düsenkörper können vorzugsweise in Aufnahmevertiefungen des Gehäuses abgedichtet eingeschoben sein.

Besonders vorteilhaft ist es, wenn zwei derartige Strömungskanäle im Gehäuse vorgesehen sind, die sich diametral gegenüberliegen.

Im Abschlußteil kann ein Durchlaß vorgesehen sein, der parallel zur Längsrichtung zentral in den Innenraum eintritt.

Außerdem kann ein weiterer Durchlaß mit Kanälen verbunden sein, die mit einer tangentialen Komponente von der Mittelachse des Innenraums entfernt derart in diesen eintreten, daß die Flüssigkeit im Innenraum um die Mittelachse des Innenraums in Rotation versetzt wird. Durch diese Rotation wird dann auch der im Innenraum gelagerte Rotorkörper mitgenommen und auf einer kegelförmigen Umlaufbahn bewegt.

Diese Kanäle können unmittelbar in das Abschlußteil eingearbeitet sein, bei einer anderen bevorzugten Ausführungsform ist jedoch vorgesehen, daß die Kanäle in einer Kappe angeordnet sind, die abgedichtet auf das Abschlußteil aufgesetzt ist und dort einen Hohlraum abdeckt, der mit einem Durchlaß und mit den Kanälen in Verbindung steht.

Bei einer bevorzugten Ausführungsform ist vorgesehen, daß die Durchlässe parallel zur Längsrichtung in die Einlaßseite des Abschlußteils eintreten.

Der Einlaßseite des Abschlußteils kann eine Aufnahmekammer für Verschlußkörper vorgelagert sein, die jeweils alle Durchlässe bis auf einen verschließen.

Diese Verschlußkörper sind vorzugsweise Kugeln, die in der Aufnahmekammer frei beweglich gelagert sein können und bei entsprechender Orientierung der Rotordüse unter der Wirkung der Flüssigkeit vor die Einlässe der entsprechenden Durchlässe bewegt werden, die sie dann verschließen, wobei die Zahl der Durchlässe immer um eins größer ist als die Zahl der Verschlußkörper.

Günstig ist es, wenn die Verschlußkörper durch Federn gegen gegenüberliegende Eintrittsöffnungen der Durchlässe gespannt sind.

In die Aufnahmekammer kann ein Flüssigkeitsanschluß einmünden, auf dem das Abschlußteil und das Gehäuse um die Längsachse des Abschlußteils verdrehbar und abgedichtet gelagert sind. Allein durch Verdrehung der Rotordüse gegenüber dem Abschlußteil kann der Benutzer somit bei abgeschalteter Flüssigkeitszufuhr entscheiden, welche der Durchlässe von einem Verschlußkörper verschlossen werden und welcher Durchlaß freibleibt.

Bei einer bevorzugten Ausführungsform ist das Gehäuse und das in dieses eingesetzte Abschlußteil von einer Haube überfangen.

Diese Haube kann das Abschlußteil und das Gehäuse axial unverschieblich und um die Längsachse des Abschlußteils verdrehbar an einem Flüssigkeitsanschluß festlegen.

Die nachfolgende Beschreibung bevorzugter Ausführungsformen der Erfindung dient im Zusammenhang mit der Zeichnung der näheren Erläuterung. Es zeigen:
- Figur 1:: eine Seitenansicht eines ersten bevorzugten Ausführungsbeispieles eines Abschlußteils;
- Figur 2:: eine Draufsicht auf das Abschlußteil der Figur 1 in Richtung des Pfeiles A;
- Figur 3:: eine Draufsicht auf das Abschlußteil der Figur 1 in Richtung des Pfeiles B;
- Figur 4:: eine Längsschnittansicht einer Rotordüse mit einem Abschlußteil gemäß den Figuren 1 bis 3 bei freigegebenem zentralem Durchlaß;
- Figur 5:: eine Schnittansicht längs Linie 5-5 in Figur 4;
- Figur 6:: eine Ansicht ähnlich Figur 4 mit einer um 90° gedrehten Schnittrichtung und freigegebenem Durchlaß für einen zusätzlichen Düsenkörper;
- Figur 7:: eine Schnittansicht längs Linie 7-7 in Figur 6;
- Figur 8:: eine Ansicht ähnlich Figur 4 mit einem freigegebenen Durchlaß für einen tangentialen Flüssigkeitseintritt in den Innenraum;
- Figur 9:: eine Ansicht ähnlich Figur 6 mit einem freigegebenen Durchlaß für einen weiteren Düsenkörper;
- Figur 10:: eine Schnittansicht längs Linie 10-10 in Figur 9;
- Figur 11:: eine Ansicht ähnlich Figur 1 bei einem Abschlußteil mit Schweißrippen und
- Figur 12:: eine Teillängsschnittansicht einer Rotordüse ähnlich Figur 8 bei einem abgewandelten Ausführungsbeispiel eines Abschlußteils.

Die beispielsweise in Figur 4 dargestellte Rotordüse 1 weist ein Gehäuse 2 auf, das in einem unteren Bereich 3 kreiszylindrisch ausgebildet ist, während seine gegenüberliegenden Seitenflächen 4 nach oben hin aufeinander zu geneigt sind, so daß insgesamt ein langgestreckter, annähernd ovaler Querschnitt entsteht.

Das Gehäuse 2 umschließt in seinem oberen Bereich zwischen den Seitenflächen 4 einen kegelstumpfförmigen Innenraum 5, in dessen am oberen Ende des Gehäuses 2 angeordnete Endfläche 6 eine Auslaßöffnung 7 angeordnet ist. In diesem Bereich ist in die Endfläche 6 eine ringförmige Lagerpfanne 8 abgedichtet eingesetzt, die die AuslaßöfFnung 7 umgibt und in der sich ein länglicher Rotorkörper 9 mit einem ballig ausgebildeten La-gerende 10 abstützt. Dieser Rotorkörper 9 weist an seinem Inneren einen Durchströmungskanal 11 auf, der an seinem unteren Ende über Öffnungen 10a mit dem Innenraum 5 in Verbindung steht und der in eine Düsenöffnung 12 in dem als Düsenkörper ausgebildeten Lagerende 10 einmündet.

Der Rotorkörper 9 ist in der Lagerpfanne 8 um seine Längsachse frei verdrehbar und so taumelnd gelagert, daß er sich mit seinem hinteren Endbereich 13 an die konische Innenwand 14 des Innenraumes 5 anlegen kann, wobei er sich an dieser Innenwand 14 über einen O-Ring 15 abstützt, der seinen hinteren Endbereich 13 umgibt (Figur 6).

In dem zylindrischen Bereich 3 des Gehäuses 2 ist eine Aufnahmeöffnung 16 angeordnet, die dem Innenraum 5 des Gehäuses 2 vorgelagert ist. In diese Aufnahmeöffnung 16 ist ein Abschlußteil 17 abgedichtet eingesetzt, weiches den Innenraum 5 auf der der Lagerpfanne 8 gegenüberliegenden Seite verschließt.

Das Abschlußteil 17 umfaßt einen kreiszylindrischen Basisabschnitt 18, einen sich daran anschließenden, kreiszylinderförmigen Mittelabschnitt 19 und einen sich daran anschließenden, kreiszylinderförmigen Endabschnitt 20, wobei der Außendurchmesser des Mittelabschnittes 19 zwischen den Außendurchmessern des größeren Basisabschnittes 18 und des kleineren Endabschnittes 20 liegt (Figuren 1 und 2). Der Basisabschnitt 18 und der Endabschnitt 20 sind konzentrisch zueinander angeordnet, die Mittelachse des Mittelabschnittes 19 ist gegenüber deren Mittelachse so seitlich versetzt, daß der Mittelabschnitt 19 an einer Seite stufenlos in den Basisabschnitt 18 übergeht, so daß auf der gegenüberliegenden Seite eine sichelförmige Stufe 21 ausgebildet wird. Der Außendurchmesser des Endabschnittes 20 ist so gewählt, daß im Übergang zum Mittelabschnitt 19 auf der Seite der Stufe 21 keine Stufe entsteht, dagegen ergibt sich auf der gegenüberliegenden Seite ebenfalls eine sichelförmige Stufe 22. Die Stufen 21 und 22 liegen also einander diametral gegenüber und sind in Längsrichtung des Abschlußteiles 17 gegeneinander versetzt.

Jeweils unterhalb und oberhalb der Stufen 21 und 22 sind in Umfangsnuten 23, 24 und 25 des Abschlußteils 17 O-Ringdichtungen 26, 27 bzw. 28 eingelegt, die in radialer Richtung geringfügig über den Außenumfang der Abschnitte des Abschlußteiles vorstehen.

Im Endabschnitt 20 ist unmittelbar anschließend an die obere Endfläche 29 des Abschlußteiles 17 in eine Umfangsnut 30 eine weitere O-Ringdichtung 31 eingelegt, zwischen dieser Umfangsnut 30 und der Umfangsnut 25 befindet sich eine weitere Umfangsnut 32 im Endabschnitt 20, in die jedoch keine O-Ringdichtung eingelegt ist. Diese Umfangsnut 32 ist über in Umfangsrichtung mit tangentialer Komponente verlaufende Kanäle 33 mit dem Innenraum 5 verbunden, die Kanäle 33 beginnen in dieser Umfangsnut 32 und treten an der Endfläche 29 in Umfangsrichtung schräg verlaufend in den Innenraum 5 ein (Figuren 5 und 8).

Unterhalb der Umfangsnut 23 befindet sich im Abstand zu dieser eine weitere Umfangsnut 34, die ebenfalls eine O-Ringdichtung 35 aufnimmt.

An dem der Endfläche 29 gegenüberliegenden Ende des Basisabschnittes 18 ist eine ringförmige Aufnahmekammer 36 angeordnet, mit einer ebenen Bodenfläche 37 und einer im Querschnitt kreisförmigen Seitenwand 38. Am untersten Ende trägt der Basisabschnitt 18 eine nach außen vorspringende Ringschulter 39.

In der Bodenfläche 37 befinden sich jeweils winkelmäßig um 90° gegeneinander versetzt vier Eintrittsöffnungen 40, 41, 42 und 43 für vier kanalförmige Durchlässe 44, 45, 46 bzw. 47, die unmittelbar anschließend an die Aufnahmekammer 36 parallel zur Längsrichtung des Abschlußteiles 17 in diesem angeordnet sind.

Ein erster Durchlaß 44 ist über einen radial nach innen springenden Leitungsabschnitt 49 mit einem parallel zur Längsrichtung des Abschlußteiles 17 und konzentrisch zum Basisabschnitt 18 und zum Endabschnitt 20 verlaufenden Leitungsabschnitt 50 verbunden, der durch eine zentrale Auslaßöffnung 51 in der Endfläche 29 in den Innenraum 5 austritt.

Ein weiterer Durchlaß 46, der dem Durchlaß 44 diametral gegenüberliegt, verläuft parallel zur Längsrichtung des Abschlußteiles 17 durch ihn hindurch bis zur Höhe der Umfangsnut 32 und mündet über einen radial nach außen gerichteten Leitungsabschnitt 52 in diese Umfangsnut 32 ein (Figur 4).

Ein weiterer Durchlaß 45, der zwischen den Durchlässen 44 und 46 angeordnet ist, verläuft parallel zur Längsrichtung des Abschlußteiles 17 bis in die Höhe der Stufe 22 und tritt dort über einen radialen Leitungsabschnitt 53 aus. Diametral gegenüber diesem Durchlaß 45 schließlich verläuft ein weiterer Durchlaß 47 parallel zur Längsrichtung des Abschlußteils 17 bis zur Höhe der Stufe 21 und tritt dort über einen radialen Leitungsabschnitt 54 ebenfalls in Höhe der Stufe 21 aus (Figur 6).

Das gesamte Abschlußteil 17 ist mit Ausnahme der O-Ringdichtungen einstückig aus Kunststoff hergestellt, seine Masse ist durch eine Reihe von Vertiefungen 55 reduziert.

Die Aufnahmeöffnung 16 des Gehäuses 2 ist im wesentlichen komplementär zur Außenkontur des Abschlußteils 17 geformt, d.h. sie weist einen kreiszylindrischen, dem Innenraum 5 benachbarten oberen Abschnitt 56, einen sich daran anschließenden mittleren kreiszylindrischen Abschnitt 57 und einen unteren kreiszylindrischen Abschnitt 58 auf, wobei der obere Abschnitt 56 und der untere Abschnitt 58 konzentrisch zueinander angeordnet sind, während der mittlere Abschnitt 57 diesem gegenüber seitlich versetzt ist.

Dadurch werden auch zwischen dem unteren Abschnitt 58 und dem mittleren Abschnitt 57 eine Stufe 59 und zwischen dem mittleren Abschnitt 57 und dem oberen Abschnitt 56 eine Stufe 60 ausgebildet.

Diese Stufen 59 und 60 liegen den Stufen 21 und 22 unmittelbar gegenüber, halten jedoch diesen gegenüber einen geringfügigen Abstand in Längsrichtung des Abschlußteils 17 ein, so daß zwischen den Stufen ein Spalt 61 bzw. 62 entsteht, in den die radialen Leitungsabschnitte 54 bzw. 53 jeweils einmünden.

Die O-Ringdichtungen 26, 27 und 28 sowie die O-Ring-dichtungen 31 und 35 dichten das in die Aufnahmeöffnung 16 eingesetzte Abschlußteil 17 gegenüber der Innenwand der Aufnahmeöffnung 16 abschnittsweise ab, die O-Ring-dichtungen 26 und 27 beispielsweise im Bereich der Stufe 21 und die O-Ringdichtungen 27 und 28 im Bereich der Stufe 22.

Im Gehäuse 2 sind auf diametral einander gegenüberliegenden Seiten neben dem Innenraum 5 zwei parallel zur Längsrichtung verlaufende Strömungskanäle 63 und 64 angeordnet, die mit ihren unteren Enden jeweils durch die Stufen 59 und 60 hindurchtreten und in den jeweils anschließenden Spalt 61 bzw. 62 einmünden. Ausgehend von diesen Spalten 61 und 62 führen die Strömungskanäle 63 und 64 zu Düsenkörpern 65 bzw. 66, die in entsprechende Aufnahmevertiefungen 67 bzw. 68 am oberen Ende des Gehäuses 2 eingesteckt sind und die mittels O-Ringdich-tungen 69 und 70 gegenüber den Aufnahmevertiefungen 67 bzw. 68 abgedichtet sind. Die Düsenkörper 65 und 66 weisen unterschiedlich geformte Auslaßöffnungen auf, die beispielsweise zur Erzeugung eines Flachstrahles und eines Sprühnebels geeignet sind.

Die Düsenkörper 65 und 66 werden in den Aufnahmevertiefungen 67 und 68 durch eine Haube 71 gehalten, welche das Gehäuse 2 überfängt und aus zwei zusammengesetzten Halbschalen 72, 73 besteht. Diese Halbschalen umschließen das Gehäuse 2 von beiden Seiten und umgreifen die Unterkante 74 des Gehäuses 2 mit einer nach innen vorspringenden Ringschulter 75.

Ein Zufuhrrohr 76 trägt an seinem Ende eine topfförmige Erweiterung 77, welche abgedichtet in die Aufnahmekammer 36 des Abschlußteiles 17 hineinragt und diese dadurch allseits abschließt. Das Abschlußteil 17 und damit das Gehäuse 2 sind retativ zu der topfförmigen Erweiterung 77 um die Längsachse des Zufuhrrohres 76 und damit die Mittelachse der Rotordüse verdrehbar, in axialer Richtung wird die topfförmige Erweiterung 77 dadurch relativ zum Abschlußteil 17 festgelegt, daß die Haube 71 mit einer weiteren nach innen vorspringenden Ringschulter 78 eine flanschförmige Erweiterung 79 hintergreift, welche die topfförmige Erweiterung 77 umgibt.

Im Inneren der Aufnahmekammer 36 sind drei kugelförmige Ventilkörper 80 angeordnet, die jeweils durch eine Schraubenfeder 81 gegen die Bodenfläche 37 der Aufnahmekammer 36 gespannt werden. Die Schraubenfedern 81 sind dabei durch Vorsprünge 82 derart an der topfförmigen Erweiterung 77 festgelegt, daß sie bei einer bestimmten Winkelstellung des Abschlußteiles 17 relativ zum Zufuhrrohr 76 jeweils drei der vier Durchlässen 44, 45, 46, 47 direkt gegenüberstehen und diese unter der Wirkung der Schraubenfedern 81 verschließen. Es bleibt also nur einer der Durchlässe offen, und dieser kann durch geeignete Verdrehung des Abschlußteiles 17 relativ zum Zufuhrrohr 76 ausgewählt werden.

Wenn der Durchlaß 46 geöffnet ist (Figur 8), gelangt Flüssigkeit über diesen in die Umfangsnut 32 und wird aus dieser durch die tangentialen Kanäle 33 derart in den Innenraum 5 eingeleitet, daß in diesem eine um die Längsachse des Innenraumes 5 rotierende Flüssigkeitsfüllung erzeugt wird. Diese nimmt den Rotorkörper 9 mit, der sich darauf hin mit seinem O-Ring 15 an die Innenwand 14 des Innenraumes 5 anlegt und längs dieses Innenraumes abrollt, d.h. der Rotorkörper 9 bewegt sich auf einer kegelförmigen Fläche und gibt somit durch den Durchströmungskanal 11 hindurchtretende Flüssigkeit in Form eines kompakten, auf einer Kegelfläche umlaufenden Strahles ab.

Wenn nur der Durchlaß 44 geöffnet ist, tritt die Flüssigkeit über den zentralen Leitungsabschnitt 50 zentral und parallel zur Mittelachse in den Innenraum 5 ein, dadurch erfolgt eine Zentrierung des Rotorkörpers 9, der dauerhaft in seiner Mittelstellung verbleibt und auf diese Weise einen kompakten, nicht auf einer Kegelfläche umlaufenden Strahl abgibt (Figur 4).

Werden die Durchlässe 45 oder 47 freigegeben, dann gelangt die Flüssigkeit zu den zugehörigen Düsenkörpem 66 bzw. 65 und wird entsprechend der Geometrie dieser Düsenkörper über diese abgegeben, beispielsweise als Flachstrahl oder als Sprühnebel.

Die Auswahl erfolgt allein durch eine Verdrehung der gesamten Rotordüse gegenüber dem Zufuhrrohr 76 und ist daher bei abgeschalteter Flüssigkeitszufuhr in einfachster Weise durchführbar.

Die beschriebene Rotordüse 1 ist auch sehr einfach zu montieren. In das Gehäuse 2 wird zunächst die Lagerpfanne 8 eingeschoben, außerdem wird der Rotorkörper 9 in den Innenraum 5 eingelegt, so daß sein balliges Lagerende 10 in die Lagerpfanne 8 eingreift. Anschließend wird das Abschlußteil 17 in die Aufnahmeöffnung 16 eingeschoben, dies ist nur in einer bestimmten Winkellage möglich, da sowohl die Aufnahmebohrung als auch das Abschiußteil 17 nicht rotationssymmetrisch sind, und schließlich wird die topfförmige Erweiterung 77 in die Aufnahmekammer 36 eingeschoben, wobei in die Aufnahmekammer 36 die drei kugelförmigen Ventilkörper 80 so eingelegt werden, daß die Schraubenfedern 81 sie gegen die Bodenfläche 37 der Aufnahmekammer 36 spannen.

Die gesamte Einheit wird durch seitliches Ansetzen der beiden Halbschalen 72 und 73 in axialer Richtung festgelegt, die Halbschalen können beispielsweise miteinander verschraubt werden.

Bei dem Ausführungsbeispiel der Figuren 1 bis 10 erfolgt die Abdichtung der einzelnen Abschnitte des Abschlußteils 17 gegenüber der Aufnahmeöffnung 16 durch O-Ringdichtungen, die in Umfangsnuten des Abschlußteiles 17 eingelegt sind. Bei dem abgewandelten, in Figur 11 dargestellten Ausführungsbeispiel eines Abschlußteiles 17 fehlen die Umfangsnuten und die darin eingelegten O-Ringdichtungen, der übrige Aufbau ist jedoch gleich, so daß einander entsprechende Teile dieselben Bezugszeichen tragen. Anstelle der Umfangsnuten und der O-Ring-dichtungen weist dieses Abschlußteil 17 der Figur 11 Umfangsrippen 83 auf, die geringfügig nach außen vorspringen und die beim Einschieben des Abschlußteils 17 an der Innenwand der Aufnahmeöffnung 16 zur Anlage kommen. Diese Umfangsrippen 83 können mit der Wand der Aufnahmeöffnung 16 verschweißt werden, dies ist beispielsweise dadurch möglich, daß Ultraschallstrahlung in den Kontaktbereich zwischen Umfangsrippen 83 und der Innenwand der Aufnahmeöffnung 16 gerichtet wird, die das dort in Kontakt stehende Material durch Erwärmung aufschmilzt und dadurch eine Verschweißung herbeiführt.

Bei dem Ausführungsbeispiel der Figuren 1 bis 10 ist das Abschlußteil 17 einstückig ausgebildet. Bei einer in Figur 12 dargestellten abgewandelten Ausführungsform wird ein Abschlußteil 17 verwendet, das weitgehend gleich aufgebaut ist, so daß einander entsprechende Teile dieselben Bezugszeichen tragen. Bei diesem Ausführungsbeispiel fehlen jedoch die Umfangsnuten 30 mit der eingelegten O-Ringdichtung 31 und die Umfangsnut 32, statt dessen mündet der Durchlaß 46 in eine stirnseitige, in Richtung des Innenraumes 5 offene Ringnut 84 des Abschlußteils 17 ein, die ihrerseits von einer plattenförmigen Endkappe 85 zum Innenraum 5 hin abgedeckt wird. Diese Endkappe 85 ist stimseitig auf das Abschlußteil 17 aufgesteckt und mittels einer äußeren Umfangsnut 86 und einer darin angeordneten O-Ringdich-tung 87 gegenüber der Aufnahmeöffnung 16 abgedichtet. In der Endkappe 85 sind tangential in Umfangsrichtung gerichtete Kanäle 33 angeordnet, die die Ringnut 84 mit dem Innenraum 5 verbinden. Außerdem ragt ein zentraler Vorsprung 88 der Endkappe 85 in eine entsprechende Ausnehmung 89 im Abschlußteil 17 hinein und ist gegenüber dem Abschlußteil 17 durch eine eingelegte O-Ringdich-tung 90 abgedichtet. Im Vorsprung 88 befindet sich ein durchgehender Kanal 91, der den Leitungsabschnitt 50 mit dem Innenraum 5 des Gehäuses 2 verbindet.

Der übrige Aufbau entspricht vollständig dem des Ausführungsbeispiels der Figuren 1 bis 10.

## Patentansprüche

1. Rotordüse (1), insbesondere für ein Hochdruckreinigungsgerät, mit einem Gehäuse (2) und einem darin angeordneten, einen Durchströmungskanal (11) aufweisenden Rotorkörper (9), der mit einem balligen Lagerteil in einer eine Austrittsöffnung des Gehäuses (2) umgebenden Lagerpfanne (8) aufgenommen ist, mit einem das Gehäuse (2) auf der der Lagerpfanne (8) gegenüberliegenden Seite verschließenden Abschlußteil (17), in dem mehrere selektiv verschließbare Durchlässe (44, 45, 46, 47) angeordnet sind, die von einer Einlaßseite her in den den Rotorkörper (9) aufnehmenden Innenraum (5) des Gehäuses (2) bzw. in Strömungskanäle (63, 64) im Gehäuse (2) einmünden, die zu weiteren Auslässen (65, 66) des Gehäuses (2) führen, **dadurch gekennzeichnet, daß** das Abschlußteil (17) sich in seiner vom Innenraum (5) des Gehäuses (2) zu seiner Einlaßseite hin führenden Längsrichtung stufig verbreitert, daß das Abschlußteil (17) in eine sich entsprechend erweiternde stufige Aufnahmeöffnung (16) im Gehäuse (2) eingesetzt ist, daß jeweils oberhalb und unterhalb einer Stufe (21, 22) des Abschlußteils (17) eine Abdichtung (26, 27, 28) zwischen Abschlußteil (17) und der Innenwand der Aufnahmeöffnung (16) vorgesehen ist, daß im Bereich mindestens einer Stufe (21, 22) ein Auslaß für einen Durchlaß (47, 45) des Abschlußteils (17) angeordnet ist und daß im Bereich dieser Stufe (21, 22) ein Strömungskanal (63, 64) im Gehäuse (2) beginnt.

2. Rotordüse nach Anspruch 1, **dadurch gekennzeichnet, daß** die Auslässe (54, 53) der im Bereich der Stufen (21, 22) angeordneten Durchlässe (47, 45) in Höhe der Stufen (21 bzw. 22) quer zur Längsrichtung aus dem Abschlußteil (17) austreten.

3. Rotordüse nach einem der voranstehenden Ansprüche, **dadurch gekennzeichnet, daß** die Strömungskanäle (63, 64) im Bereich der Stufen (21, 22) in Längsrichtung im Gehäuse (2) verlaufen.

4. Rotordüse nach einem der voranstehenden Ansprüche, **dadurch gekennzeichnet, daß** die Stufen (21, 22) des Abschlußteils (17) und die Stufen (59, 60) des Gehäuses (2) in Längsrichtung geringfügig gegeneinander versetzt sind, so daß zwischen ihnen ein Spalt (61, 62) entsteht, der eine Strömungsverbindung zwischen dem Auslaß (54, 53) eines Durchlasses (47, 45) und dem Beginn eines Strömungskanals (63, 64) herstellt.

5. Rotordüse nach einem der voranstehenden Ansprüche, **dadurch gekennzeichnet, daß** in Längsrichtung aufeinanderfolgende Stufen (21, 22) auf gegenüberliegenden Seiten des Abschlußteils (17) angeordnet sind.

6. Rotordüse nach einem der voranstehenden Ansprüche, **dadurch gekennzeichnet, daß** die durch die Stufen (21, 22) voneinander getrennten Abschnitte (18, 19, 20) des Abschlußteils (17) jeweils kreiszylinderförmig ausgebildet sind.

7. Rotordüse nach Anspruch 6, **dadurch gekennzeichnet, daß** die Längsachsen der kreiszylinderförmigen Abschnitte (18, 20), die zu beiden Seiten an einen dazwischenliegenden Abschnitt (19) anschließen, konzentrisch zueinander angeordnet sind, während die Längsachse des dazwischenliegenden Abschnittes (19) demgegenüber seitlich versetzt ist.

8. Rotordüse nach Anspruch 7, **dadurch gekennzeichnet, daß** der Durchmesser des dazwischenliegenden Abschnittes (19) so gewählt ist, daß dieser auf seiner der Stufe (21) gegenüberliegenden Seite stufenlos in den anschließenden breiteren Abschnitt (18) übergeht.

9. Rotordüse nach Anspruch 7 oder 8, **dadurch gekennzeichnet, daß** der Durchmesser des schmaleren Abschnittes (20) so gewählt ist, daß dieser an seiner der Stufe (22) gegenüberliegenden Seite stufenlos in den dazwischenliegenden Abschnitt (19) übergeht.

10. Rotordüse nach einem der voranstehenden Ansprüche, **dadurch gekennzeichnet, daß** zur Abdichtung des Abschlußteils (17) gegenüber der Innenwand der Aufnahmebohrung (16) O-Ring-dichtungen (26, 27, 28, 35) vorgesehen sind.

11. Rotordüse nach einem der Ansprüche 1 bis 9, **dadurch gekennzeichnet, daß** zur Abdichtung des Abschlußteils (17) gegenüber der Innenwand der Aufnahmebohrung (16) das Abschlußteil (17) mit dem Gehäuse (2) verbindende Schweißnähte vorgesehen sind.

12. Rotordüse nach einem der voranstehenden Ansprüche, **dadurch gekennzeichnet, daß** die Strömungskanäle (63, 64) im Gehäuse (2) zu Düsenkörpern (65, 66) führen, die einen Auslaß für die Strömungskanäle (63, 64) bilden.

13. Rotordüse nach Anspruch 12, **dadurch gekennzeichnet, daß** die Düsenkörper (65, 66) in Aufnahmevertiefungen (67, 68) des Gehäuses (2) abgedichtet eingeschoben sind.

14. Rotordüse nach einem der voranstehenden Ansprüche, **dadurch gekennzeichnet, daß** zwei Strömungskanäle (63, 64) im Gehäuse (2) vorgesehen sind, die sich diametral gegenüberliegen.

15. Rotordüse nach einem der voranstehenden Ansprüche, **dadurch gekennzeichnet, daß** ein Durchlaß (44, 49, 50) parallel zur Längsrichtung zentral in den Innenraum (5) eintritt.

16. Rotordüse nach einem der voranstehenden Ansprüche, **dadurch gekennzeichnet, daß** ein Durchlaß (46, 52) mit Kanälen (33) verbunden ist, die mit einer tangentialen Komponente von der Mittelachse des Innenraums (5) entfernt derart in diesen eintreten, daß die Flüssigkeit im Innenraum (5) um die Mittelachse des Innenraums (5) in Rotation versetzt wird.

17. Rotordüse nach Anspruch 16, **dadurch gekennzeichnet, daß** die Kanäle (33) in einer Kappe (85) angeordnet sind, die abgedichtet auf das Abschlußteil (17) aufgesetzt ist und dort einen Hohlraum (84) abdeckt, der mit einem Durchlaß (46) und mit den Kanälen (33) in Verbindung steht.

18. Rotordüse nach einem der voranstehenden Ansprüche, **dadurch gekennzeichnet, daß** die Durchlässe (44, 45, 46, 47) parallel zur Längsrichtung in die Einlaßseite des Abschlußteils (17) eintreten.

19. Rotordüse nach einem der voranstehenden Ansprüche, **dadurch gekennzeichnet, daß** der Einlaßseite des Abschlußteils (17) eine Aufnahmekammer (36) für Verschlußkörper (80) vorgelagert ist, die jeweils alle Durchlässe (44, 45, 46, 47) bis auf einen verschließen.

20. Rotordüse nach Anspruch 19, **dadurch gekennzeichnet, daß** die Verschlußkörper (80) Kugeln sind.

21. Rotordüse nach Anspruch 19 oder 20, **dadurch gekennzeichnet, daß** die Verschlußkörper (80) durch Federn (81) gegen gegenüberliegende Eintrittsöffnungen (40, 41, 42, 43) der Durchlässe (44, 45, 46, 47) gespannt sind.

22. Rotordüse nach einem der Ansprüche 19 bis 21, **dadurch gekennzeichnet, daß** in die Aufnahmekammer (36) ein Flüssigkeitsanschluß (76, 77) einmündet, auf dem das Abschlußteil (17) und das Gehäuse (2) um die Längsachse des Abschlußteils (17) verdrehbar und abgedichtet gelagert sind.

23. Rotordüse nach einem der voranstehenden Ansprüche, **dadurch gekennzeichnet, daß** das Gehäuse (2) und das in dieses eingesetzte Abschlußteil (17) von einer Haube (71) überfangen wird.

24. Rotordüse nach Anspruch 23, **dadurch gekennzeichnet, daß** die Haube (71) das Abschlußteil (17) und das Gehäuse (2) axial unverschieblich und um die Längsachse des Abschlußteils (17) verdrehbar an einem Flüssigkeitsanschluß (76) festlegt.

25. Rotordüse nach einem der Ansprüche 23 oder 24, **dadurch gekennzeichnet, daß** die Haube (71) zwei Halbschalen (72, 73) umfaßt.

## Claims

1. A rotor nozzle (1), in particular for a high-pressure cleaning appliance, with a housing (2) and a rotor body (9) which is arranged therein and has a through-flow duct (11) and which is received by a convex bearing part in a step bearing (8) surrounding a discharge opening of the housing (2), with an end part (17) which closes the housing (2) on the side opposite the step bearing (8) and in which are arranged a plurality of passages (44, 45, 46, 47) which are capable of being closed in a selective manner and which open from an inlet side into the inner space (5) of the housing (2) receiving the rotor body (9) or into flow ducts (63, 64) in the housing (2), the said flow ducts (63, 64) leading to further outlets (65, 66) of the housing (2), **characterized in that** the end part (17) is enlarged in a stepped manner in its longitudinal direction leading from the inner space (5) of the housing (2) to its inlet side, the end part (17) is inserted into a stepped receiving opening (16) in the housing (2), which receiving opening (16) is enlarged in a corresponding manner, a seal (26, 27, 28) is provided between the end part (17) and the inner wall of the receiving opening (16) above and below a step (21, 22) of the end part (17) in each case, an outlet for a passage (47, 45) of the end part (17) is arranged in the region of at least one step (21, 22), and in the region of the said step (21, 22) a flow duct (63, 64) starts in the housing (2).

2. A rotor nozzle according to Claim 1, **characterized in that** the outlets (54, 53) of the passages (47, 45) arranged in the region of the steps (21, 22) emerge from the end part (17) transversely to the longitudinal direction at the level of the steps (21 and 22 respectively).

3. A rotor nozzle according to one of the preceding Claims, **characterized in that** the flow ducts (63, 64) extend in the housing (2) in the longitudinal direction in the region of the steps (21, 22).

4. A rotor nozzle according to one of the preceding Claims, **characterized in that** the steps (21, 22) of the end part (17) and the steps (59, 60) of the housing (2) are slightly offset with respect to one another in the longitudinal direction, so that a gap (61, 62), which forms a flow connexion between the outlet (54, 53) of a passage (47, 45) and the beginning of a flow duct (63, 64), is formed between the said steps (21, 22) and (59, 60).

5. A rotor nozzle according to one of the preceding Claims, **characterized in that** steps (21, 22) following in succession in the longitudinal direction are arranged on opposite sides of the end part (17).

6. A rotor nozzle according to one of the preceding Claims, **characterized in that** the portions (18, 19, 20) of the end part (17) separated from one another by the steps (21, 22) are circular cylindrical in each case.

7. A rotor nozzle according to Claim 6, **characterized in that** the longitudinal axes of the circular cylindrical portions (18, 20), which adjoin an interposed portion (19) on both sides, are arranged concentrically to each other, whereas the longitudinal axis of the interposed portion (19) is offset laterally with respect to them.

8. A rotor nozzle according to Claim 7, **characterized in that** the diameter of the interposed portion (19) is selected to be such that on its side opposite the step (21) it passes in a continuous manner into the adjoining wider portion (18).

9. A rotor nozzle according to Claim 7 or 8, **characterized in that** the diameter of the narrower portion (20) is selected to be such that on its side opposite the step (22) it passes in a continuous manner into the interposed portion (19).

10. A rotor nozzle according to one of the preceding Claims, **characterized in that** O-ring seals (26, 27, 28, 35) are provided in order to seal off the end part (17) from the inner wall of the receiving bore (16).

11. A rotor nozzle according to one of Claims 1 to 9, **characterized in that** weld seams connecting the end part (17) to the housing (2) are provided in order to seal off the end part (17) from the inner wall of the receiving bore (16).

12. A rotor nozzle according to one of the preceding Claims, **characterized in that** the flow ducts (63, 64) in the housing (2) lead to nozzle members (65, 66) which form an outlet for the flow ducts (63, 64).

13. A rotor nozzle according to Claim 12, **characterized in that** the nozzle members (65, 66) are inserted in a sealed manner into receiving depressions (67, 68) in the housing (2).

14. A rotor nozzle according to one of the preceding Claims, **characterized in that** two flow ducts (63, 64), which are diametrically opposite each other, are provided in the housing (2).

15. A rotor nozzle according to one of the preceding Claims, **characterized in that** a passage (44, 49, 50) enters centrally into the inner space (5) in a manner parallel to the longitudinal direction.

16. A rotor nozzle according to one of the preceding Claims, **characterized in that** a passage (46, 52) is connected to ducts (33) which enter the inner space (5) at a distance from the median axis of the said inner space (5) with a tangential component in such a way that the liquid in the inner space (5) is set in rotation about the median axis of the inner space (5).

17. A rotor nozzle according to Claim 16, **characterized in that** the ducts (33) are arranged in a cap (85) which is placed on the end part (17) in a sealed manner and covers a cavity (84) there which is connected to a passage (46) and to the ducts (33).

18. A rotor nozzle according to one of the preceding Claims, **characterized in that** the passages (44, 45, 46, 47) enter the inlet side of the end part (17) in a manner parallel to the longitudinal direction.

19. A rotor nozzle according to one of the preceding Claims, **characterized in that** a receiving chamber (36) for closure members (80), which close all the passages (44, 45, 46, 47) in each case apart from one, is mounted upstream of the inlet side of the end part (17).

20. A rotor nozzle according to Claim 19, **characterized in that** the closure members (80) are balls.

21. A rotor nozzle according to Claim 19 or 20, **characterized in that** the closure members (80) are stressed by springs (81) against opposed entry openings (40, 41, 42, 43) of the passages (44, 45, 46, 47).

22. A rotor nozzle according to one of Claims 19 to 21, **characterized in that** a connexion (76, 77) for liquids, on which the end part (17) and the housing (2) are mounted so as to be rotatable about the longitudinal axis of the end part (17) and so as to be sealed, opens into the receiving chamber (36).

23. A rotor nozzle according to one of the preceding Claims, **characterized in that** the housing (2) and the end part (17) inserted into the latter are covered by a hood (71).

24. A rotor nozzle according to Claim 23, **characterized in that** the hood (71), the end part (17) and the housing (2) are fixed on a connexion (76) for liquids so as to be axially non-displaceable and rotatable about the longitudinal axis of the end part (17).

25. A rotor nozzle according to one of Claims 23 or 24, **characterized in that** the hood (71) comprises two half shells (72, 73).

## Revendications

1. Buse rotorique (1) notamment pour un appareil de nettoyage haute pression, comprenant un carter (2) et, disposé dans celui-ci, un corps de rotor (9) qui présente un canal de passage d'écoulement (11) et est reçu, avec une partie de palier de forme sphérique, dans une cuvette de palier du type crapaudine (8) entourant une ouverture de sortie du carter (2), l'ensemble comprenant également une pièce de fermeture (17) qui ferme le carter (2) sur le côté opposé à celui où se trouve la crapaudine (8), et dans laquelle sont disposés plusieurs passages (44, 45, 46, 47) pouvant être fermés sélectivement et débouchant à partir d'un côté entrée dans l'espace intérieur (5) du carter (2) recevant le corps de rotor (9), respectivement dans des canaux d'écoulement (63, 64) dans le carter (2), qui conduisent à d'autres sorties (65, 66) du carter (2),
**caractérisée en ce que** la pièce de fermeture (17) s'élargit de manière étagée en gradins dans sa direction longitudinale menant de l'espace intérieur (5) du carter (2) vers son côté d'entrée, **en ce que** la pièce de fermeture (17) est insérée dans une ouverture de réception (16) du carter (2), qui est étagée en gradins en s'évasant de manière correspondante, **en ce que** respectivement au-dessus et en-dessous de chaque gradin (21, 22) de la pièce de fermeture (17), est prévue une étanchéité (26, 27, 28) entre la pièce de fermeture (17) et la paroi intérieure de l'ouverture de réception (16), **en ce que** dans la zone d'au moins un gradin (21, 22) est disposée une sortie pour un passage (47, 45) de la pièce de fermeture (17), et **en ce que** dans la zone de ce gradin (21, 22) débute un canal d'écoulement (63, 64) dans le carter (2).

2. Buse rotorique selon la revendication 1, **caractérisée en ce que** les sorties (54, 53) des passages (47, 45) disposés dans la zone des gradins (21, 22), sortent de la pièce de fermeture (17), au niveau des gradins (21 respectivement 22), transversalement à la direction longitudinale.

3. Buse rotorique selon l'une des revendications précédentes, **caractérisée en ce que** les canaux d'écoulement (63, 64) s'étendent, au niveau de la zone des gradins (21, 22), dans la direction longitudinale, dans le carter (2).

4. Buse rotorique selon l'une des revendications précédentes, **caractérisée en ce que** les gradins (21, 22) de la pièce de fermeture (17) et les gradins (59, 60) du carter (2) sont légèrement décalés les uns par rapport aux autres dans la direction longitudinale, de manière à ce que soit formé entre eux un interstice (61, 62) qui établit une liaison d'écoulement entre la sortie (54, 53) d'un passage (47, 45) et le début d'un canal d'écoulement (63, 64).

5. Buse rotorique selon l'une des revendications précédentes, **caractérisée en ce que** des gradins (21, 22) qui se succèdent dans la direction longitudinale, sont disposés sur des côtés opposés de la pièce de fermeture (17).

6. Buse rotorique selon l'une des revendications précédentes, **caractérisée en ce que** les tronçons (18, 19, 20) de la pièce de fermeture (17), qui sont séparés les uns des autres par les gradins (21, 22), sont réalisés chacun avec une forme cylindrique circulaire.

7. Buse rotorique selon la revendication 6, **caractérisée en ce que** les axes longitudinaux des tronçons (18, 20) de forme cylindrique circulaire, qui se raccordent de part et d'autre à un tronçon (19) intermédiaire, sont agencés de manière mutuellement concentrique, tandis que l'axe longitudinal du tronçon intermédiaire. (19) est décalé latéralement par rapport aux précédents.

8. Buse rotorique selon la revendication 7, **caractérisée en ce que** le diamètre du tronçon (19) intermédiaire, est choisi de manière à ce que celui-ci, sur son côté opposé à celui où se trouve le gradin (21), se raccorde sans gradin au tronçon (18) plus large, qui lui succède.

9. Buse rotorique selon la revendication 7 ou 8, **caractérisée en ce que** le diamètre du tronçon (20) plus étroit est choisi de manière à ce que celui-ci, sur son côté opposé à celui où se trouve le gradin (22), se raccorde sans gradin au tronçon (19) intermédiaire.

10. Buse rotorique selon l'une des revendications précédentes, **caractérisée en ce que** pour l'étanchéité de la pièce de fermeture (17) par rapport à la paroi intérieure de l'alésage de réception (16), sont prévus des joints d'étanchéité toriques (26, 27, 28, 35).

11. Buse rotorique selon l'une des revendications 1 à 9, **caractérisée en ce que** pour l'étanchéité de la pièce de fermeture (17) par rapport à la paroi intérieure de l'alésage de réception (16), sont prévus des cordons de soudure reliant la pièce de fermeture (17) au carter (2).

12. Buse rotorique selon l'une des revendications précédentes, **caractérisée en ce que** les canaux d'écoulement (63, 64) dans le carter (2), conduisent à des corps de buses (65, 66) qui forment une sortie pour les canaux d'écoulement (63, 64).

13. Buse rotorique selon la revendication 12, **caractérisée en ce que** les corps de buses (65, 66) sont engagés de manière étanche dans des logements creux de réception (67, 68) du carter (2).

14. Buse rotorique selon l'une des revendications précédentes, **caractérisée en ce que** deux canaux d'écoulement (63, 64) sont prévus dans le carter (2), en étant diamétralement opposés.

15. Buse rotorique selon l'une des revendications précédentes, **caractérisée en ce qu'**un passage (44, 49, 50) pénètre de manière centrale dans l'espace intérieur (5), parallèlement à la direction longitudinale.

16. Buse rotorique selon l'une des revendications précédentes, **caractérisée en ce qu'**un passage (46, 52) est relié à des canaux (33), qui pénètrent dans l'espace intérieur (5) avec une composante tangentielle, à distance de l'axe central dudit espace intérieur, de façon telle le liquide soit mis en rotation dans l'espace intérieur (5), autour de l'axe central de l'espace intérieur (5).

17. Buse rotorique selon la revendication 16, **caractérisée en ce que** les canaux (33) sont disposés dans un chapeau (85) qui est rapporté de manière étanche sur la pièce de fermeture (17) et y recouvre une cavité (84) qui est en liaison avec un passage (46) et avec les canaux (33).

18. Buse rotorique selon l'une des revendications précédentes, **caractérisée en ce que** les passages (44, 45, 46, 47) pénètrent parallèlement à la direction longitudinale, dans le côté entrée de la pièce de fermeture (17).

19. Buse rotorique selon l'une des revendications précédentes, **caractérisée en ce qu'**en amont du côté entrée de la pièce de fermeture (17), est disposé un compartiment de réception (36) pour des corps d'obturation (80) qui ferment respectivement tous les passages (44, 45, 46, 47), excepté l'un d'entre-eux.

20. Buse rotorique selon la revendication 19, **caractérisée en ce que** les corps d'obturation (80) sont des billes.

21. Buse rotorique selon la revendication 19 ou 20, **caractérisée en ce que** les corps d'obturation (80) sont serrés par des ressorts (81) contre des ouvertures d'entrée (40, 41, 42, 43) des passages (44, 45, 46, 47), situées en regard.

22. Buse rotorique selon l'une des revendications 19 à 21, **caractérisée en ce que** dans le compartiment de réception (36) débouche un raccord de branchement de liquide (76, 77) sur lequel sont montés la pièce de fermeture (17) et le carter (2), de manière étanche et rotative autour de l'axe longitudinal de la pièce de fermeture (17).

23. Buse rotorique selon l'une des revendications précédentes, **caractérisée en ce que** le carter (2) et la pièce de fermeture (17) qui y est insérée, sont surmontés par une calotte (71).

24. Buse rotorique selon la revendication 23, **caractérisée en ce que** la calotte (71) fixe la pièce de fermeture (17) et le carter (2) sur un raccord de branchement de liquide (76), de manière non coulissante dans la direction axiale et rotative autour de l'axe longitudinal de la pièce de fermeture (17).

25. Buse rotorique selon l'une des revendications 23 ou 24, **caractérisée en ce que** la calotte (71) comprend deux demi-coques (72, 73).
